# EUROPÄISCHE PATENTSCHRIFT

(11) **EP 1 102 289 B1**
(45) Veröffentlichungstag und Bekanntmachung des Hinweises auf die Patenterteilung: **31.05.2006**
(21) Anmeldenummer: 00122923.6
(22) Anmeldetag: 21.10.2000
(51) Int. Cl.: H01H 3/08, H01H 19/14

(54) **Drehschalter**
Rotary switch
Interrupteur rotatif

(30) Priorität: 22.11.1999 DE 19964133
(43) Veröffentlichungstag der Anmeldung: 23.05.2001
(73) Patentinhaber: Preh GmbH, 97616 Bad Neustadt a.d. Saale (DE)
(72) Erfinder: Schuberth, Stefan, 97616 Bad Neustadt (DE); Zegula, Oliver, 97616 Bad Neustadt (DE)
(74) Vertreter: Dietrich, Barbara

(56) Entgegenhaltungen:
- DE-A- 2 941 626
- DE-U- 1 965 600
- US-A- 3 182 162
- US-A- 3 645 353

## Beschreibung

Die Erfindung betrifft einen Drehschalter nach dem Oberbegriff des Patenanspruchs 1.

Drehschalter finden häufig in der Kraftfahrzeugtechnik u.a. in Blenden ihren Einsatz. Derartige Drehschalter oder Drehwiderstände sind aus der DE 197 12 294 C1, der DE 196 36 643 C1 sowie der DE 198 34 374 A1 bekannt. In einer besonderen Ausführungsform sind Drehschalter auch als kompakte Drehsteller ausgeführt.

Nachteilig ist, daß die bekannten Drehschalter bzw. Drehsteller den Kopfaufschlagkriterien nicht entsprechen, so daß diese bei einem Crash häufig zu weit aus der Frontblende des Kraftfahrzeuges herausstehen.

Aus der DE 2 941 626 A1 ist ein gettungsgemäßer Betätigungsknopf von Shalten Zusammendruckbarer an Instrumententafeln in Kraftfehrzeugen bekannt.

Aufgabe der Erfindung ist es, einen Drehschalter aufzuzeigen, der den Kopfaufschlagkriterien entspricht.

Gelöst wird die Erfindung durch die Merkmale des Patentanspruchs 1.

Der Erfindung liegt die Idee zugrunde, in einen Drehschalter verdrängbares Material, beispielsweise in Form von Bruchstellen, zu integrieren, die bei einem erhöhten Kraftdruck das Eintauchen des Drehknopfes in eine Frontblende des Kraft- und Nutzfahrzeuges ermöglichen. Diese Bruchstellen können als nachgebende Rippen mit einer Sollbruchstelle oder als Federelemente gestaltet sein. Für die Deformation des Drehschalters in sich sind Freiräume zu schaffen, in die der Drehknopf bzw. das Drehknopf-unterteil eintauchen können, wozu diese Freiräume im jeweiligen Gegenstück eingebracht sind. Diese Freiräume sind dabei so ausgeführt, daß die Rippen und Federelemente die Möglichkeit haben, im Falle des Kopfaufschlages weiter einzutauchen.

Anhand von Ausführungsbeispielen soll die Erfindung näher erläutert werden.

Es zeigt
**Fig. 1**
   einen Drehschalter in einer besonderen Ausführungsform als Drehsteller mit Federelementen,
**Fig. 2**
   den Drehsteller aus Fig. 1 mit Rippen,
**Fig. 3**
   einen Drehsteller mit Tastfunktion.

In Fig. 1 ist in einer vereinfachten Darstellung ein Drehschalter 1, hier als Drehsteller, dargestellt, der aus einem hohlen Drehknopf 2 besteht, das mit einem Drehknopfunterteil 3 zusammenwirkt und in einer Blende 4, beispielsweise einer Frontblende eines Kraftfahrzeuges, eingebaut ist.
Für die Realisierung der Kopfaufschlagkriterien besitzt das Drehknopfunterteil 3 ( oder hierbei nicht näher dargestellt der Drehknopf 2) um seinen äußeren Umfang verteilt Federelemente 5, die in Aussparungen des Drehknopfunterteils 3 oder des Drehknopfes 2 eingebracht sind. Zwischen dem Drehknopf 2 und dem Drehknopfunterteil 3 ist ein Freiraum 8 vorgesehen. Weiterhin weist der Drehsteller 1 im Drehknopfunterteil 3 eine Durchführung 9, beispielsweise für ein Lichteinkopplung (nicht näher dargestellt) auf. Am Drehknopfunterteil 3 ist eine Schleiferplatte 10 angebracht, von der über Kontakte 11 einer Grundplatte 7 ein Signal in bekannter Art und Weise abgegriffen wird.

In Fig. 2 ist der Drehsteller 1 aus Fig. 1, hier jedoch mit Rippen 6 dargestellt. Die Rippen 6 besitzen in einem vorgegebenen Bereich eine Sollbruchstelle 6.1. Der Einfachheit halber sind in Fig. 2 die selben Bezugszeichen wie in Fig. 1 verwendet worden, so daß sich ein erneutes Aufzählen der Bezugszeichen bei der weiteren Figurenbeschreibung zur Fig. 2 erübrigen kann.

Die Funktion der Federelemente 5 bzw. der Rippen 6 ist wie folgt.

Bei einem Aufprall des nicht näher dargestellten Kraftfahrzeuges wirkt auf den Drehsteller 1 von Hinten (Fahrtrichtung), beispielsweise durch den Aufprall eines Fahrerköroers, eine hohe Kraft ein, die größer als die Kraft der Federelemente 5 oder die Stabilität der Rippen 6 ist. In diesen kommt es dadurch zum Brechen bzw. Verquetschen , entweder an den oberen Teilen der Federelemente 5 oder in den Sollbruchstellen 6.1 der Rippen 6. Der Drehknopf 2 wird durch das Wegbrechen der Federelemente 5 bzw. der Rippen 6 an diesen sogenannten Bruchstellen nicht mehr abgestützt und bewegt sich durch die einwirkende Kraft durch die Blende 4 hindurch in Richtung Drehknopfunterteil 3 und Grundplatte 7. Die verquetschten Teile und das Drehknopfunterteil 3 werden dabei in den Freiraum 8 im Drehknopf 2 gedrückt.
Befinden sich die Federelemente 5 bzw. die Rippen 6 am Drehknopf 2, erfolgt die gleiche Bewegung und der Drehknopf 2 geht ebenfalls in Richtung Drehknopfunterteil 3, wobei in diesem Fall der Freiraum im Gegenstück, d.h. im Drehknopfunterteil 3 vorhanden sein muß.

In einer weiteren Ausführung Fig. 3 ist im Drehknopf 2 wie aus Fig. 1 beispielsweise eine Taste 13 integriert, die durch einen Halter 14 mechanisch gehalten wird. Dabei ist das Drehknopfunterteil 3 auf dem Halter 14 gelagert. Die Taste 13 weist senkrechte Führungsnute 13.1 auf, in die der Halter 14 mit seinen Haltefingern 14.1 eingreift. Für eine gleichmäßige Tastung sind vorzugsweise drei Führungsnute 13.1 vorzusehen. Der Tastweg ist hierbei durch eine Einsenkung 2.1 im Drehknopfoberteil 2 begrenzt. Ist die Taste 13 wie in diesem Ausführungsbeispiel ein hohles Tastelement, greifen die Haltefinger 14.1 vorzugsweise von innen in die Führungsnute 13.1 ein.
Die Taste 13 besitzt einen Lichtleiter 15 , der vorzugsweise einseitig innerhalb der Taste 13 geführt wird und in den Kopfbereich der Taste 13 zur Ausleuchtung einer Tastensymbolik 16 hineinragt. Dieser Lichtleiter 15 greift auf einen Kontaktdom 17, der eine zentrische Durchführung 17.1 für das Licht eines Lichtelementes 18 einer Leiterplatte 19, beispielsweise eine LED, aufweist. Über diesen Kontaktdom 17 erfolgt eine Kontaktierung der Kontakte im Kontaktdom 17 sowie der Kontakte der Leiterplatte 19 bei Tastung der Taste 13.

Bei einem Aufprall des nicht näher dargestellten Kraftfahrzeuges wird nun beim Brechen des oberen Teiles der Federelemente 5 oder in den Sollbruchstellen 6.1 der Rippen 6 des Drehstellers 1 das Drehknopfunterteil 3 in den Freiraum 8' zwischen der Taste 13 und dem Drehknopf 2 verfahren. Die Haltefinger 14.1 verlassen bei diesem Vorgang die Führungsnute 13.1 und verbiegen sich in das hohle Teil der Taste 13 hinein.

Bei von außen an die Taste 13 angreifenden Haltefingern 14.1 würden diese gleichfalls in den Freiraum 8' verdrängt werden, wobei jedoch ein größerer Freiraum 8' zwischen der Taste 13 und dem Drehknopf 2 vorzusehen ist, damit neben den Haltefingern 14.1 auch das Drehknopfunterteil 3 in diesem Freiraum 8' Platz haben.

Die Erfindung ist jedoch nicht nur auf Kraft- und Nutzfahrzeuge beschränkt. So kann der hier offenbarte Drehsteller 1 auch in Flugzeugen und Schienenfahrzeugen eingesetzt werden, der ähnliche Anforderungen zu erfüllen hat, d.h. wenn bei erhöhter Krafteinwirkung von außen das Drehknopfoberteil 2 nicht aus der Blende 4 herausragen soll, damit die Verletzungsgefahr reduziert werden kann.

## Patentansprüche

1. Drehschalter für ein Kraftfahrzeug bestehend aus einem Drehknopf (2) und einem Drehknopfunterteil (3), mit zwischen Drehknopf (2) und Drehkopfunterteil (3) angeordneten Bruchstellen (5, 6), bei denen unter erhöhtem Kraftdruck der Drehknopf (2) gegen das Drehknopfunterteil (3) in einen zwischen Drehknopf (2) und Drehknopfunterteil(3) vorgesehenen Freiraum bewegbar ist, wobei der Drehschalter (1) in einer Frontblende (4) eingebaut ist, und der Drehknopf (2) drehfest mit dem Drehknopfunterteil (3) zusammen wirkt
**dadurch gekennzeichnet, dass** die Bruchstellen als Federelemente (5) oder Pippen (6) mit Sollbruchstellen ausgebildet sind die am Drehknopf (2) um seinen äußeren Umfang verteilt angeordnet sind und,
- (5) in Aussparungen des Drehknopfunterteils (3) oder des Drehknopfes (2) eingebracht sind.

2. Drehschalter nach Anspruch 1, **dadurch gekennzeichnet, dass** in den Drehknopf (2) eine Taste (13) integriert ist.

3. Drehschalter nach Anspruch 3, **dadurch gekennzeichnet, dass** der Drehknopf (2) durch einen unterhalb des Drehknopfunterteils (3) angeordneten Halter (14) gehalten und das Drehknopfunterteil (3) auf dem Halter (14) gelagert ist.

## Claims

1. Rotary switch for a motor vehicle, comprising a rotary knob (2) and a rotary knob base part (3), having breaking points (5, 6) which are disposed between the rotary knob (2) and the rotary knob base part (3) and at which, under increased force pressure, the rotary knob (2) can be moved towards the rotary knob base part (3) into a free space provided between the rotary knob (2) and the rotary knob base part (3), the rotary switch (1) being installed in a front panel (4) and the rotary knob (2) cooperating in a rotationally fixed manner with the rotary knob base part (3),
**characterized in that**
the breaking points are configured as spring elements (5) or ribs (6) with predetermined breaking points, which spring elements or ribs are disposed on the rotary knob (2), distributed around its outer periphery, and are installed in cavities of the rotary knob base part (3) or of the rotary knob (2).

2. Rotary switch according to Claim 1, **characterized in that** integrated in the rotary knob (2) there is a push button (13).

3. Rotary switch according to Claim 3, **characterized in that** the rotary knob (2) is held by a holder (14) disposed beneath the rotary knob base part (3) and the rotary knob base part (3) is mounted on the holder (14).

## Revendications

1. Interrupteur rotatif pour un véhicule automobile, constitué d'un bouton rotatif (2) et d'une partie inférieure de bouton rotatif (3), avec des points de rupture (5, 6) disposés entre le bouton rotatif (2) et la partie inférieure de bouton rotatif (3), dans lesquels, sous l'effet d'une pression avec une force élevée, le bouton rotatif (2) peut être déplacé contre la partie inférieure de bouton rotatif (3) dans un espace libre prévu entre le bouton rotatif (2) et la partie inférieure de bouton rotatif (3), l'interrupteur rotatif (1) étant incorporé dans un bandeau avant (4) et le bouton rotatif (2) coopérant de manière fixe en rotation avec la partie inférieure de bouton rotatif (3),
**caractérisé en ce que** les points de rupture sont réalisés en tant qu'éléments à ressort (5) ou nervures (6) avec des points destinés à la rupture et sont disposés de manière répartie sur le bouton rotatif (2) autour de sa périphérie extérieure, et sont introduits dans des évidements de la partie inférieure de bouton rotatif (3) ou du bouton rotatif (2).

2. Interrupteur rotatif selon la revendication 1, **caractérisé en ce que** l'on intègre une touche (13) dans le bouton rotatif (2).

3. Interrupteur rotatif selon la revendication 3, **caractérisé en ce que** le bouton rotatif (2) est retenu par un support (14) disposé en dessous de la partie inférieur de bouton rotatif (3) et la partie inférieur de bouton rotatif (3) est montée sur le support (14).
